# EUROPÄISCHE PATENTANMELDUNG

(11) **EP 4 775 759 A1**
(43) Veröffentlichungstag der Anmeldung: **15.07.2026**
(21) Anmeldenummer: 25151188.7
(22) Anmeldetag: 10.01.2025
(51) Int. Cl.: E04F 19/04, F21V 33/00

(54) **SOCKELLEISTE SOWIE GEBÄUDE-ÜBERGANG DAMIT**

(71) Anmelder: APU Schönberg GmbH, 94513 Schönberg (DE)
(72) Erfinder: Beer, Stefan, 94513 Schönberg (DE); Schmalzbauer, Stefan, 94513 Schönberg (DE); Dichtl, Florian, 94513 Schönberg (DE); Stockinger, Stefan, 94513 Schönberg (DE)
(74) Vertreter: Schmitt-Nilson Schraud Waibel Wohlfrom Patentanwälte Partnerschaft mbB

(57) **Zusammenfassung**

Eine erfindungsgemäße Sockelleiste (8) zur Anordnung an einem Gebäude-Übergang (2) zwischen einem unteren Wandende einer Gebäudewand (4) und einem angrenzenden Fußbodenbereich (6), umfasst - in einer ersten Variante - einen Grundkörper (10), insbesondere mit einem viereckigen Querschnitt, zum Beispiel einem im Wesentlichen rechteckigen oder im Wesentlichen Parallelogramm-förmigen Querschnitt, mit einer Vorderseite (16), mit einer Rückseite (18), mit einer Oberseite (20) und mit einer Unterseite (22), oder einen Grundkörper (10), insbesondere mit einem dreieckigen Querschnitt mit einer Vorderseite, mit einer Rückseite und mit einer Unterseite; und eine obere Wegrag-Lippe (12) an der Oberseite (20) des Grundkörpers (10), insbesondere an dem vorderen oder hinteren Ende der Oberseite (20) des Grundkörpers (10). Die obere Wegrag-Lippe (12) ist wenigstens teilweise aus einem transluzenten oder transparenten Material. Ein oberer Aufnahmeraum (24) ist an oder in der Rückseite (18) des Grundkörpers (10) angeordnet, in dem wenigstens ein Lichtelement (28), insbesondere eine LED so angebracht und ausgebildet ist, dass Licht nach hinten oder schräg nach hinten und oben emittiert wird. Der oberhalb des oberen Aufnahmeraums (24) gelegene Abschnitt der Rückseite (18) des Grundkörpers (10) ist so ausgebildet, dass ein Licht-Durchgangsbereich zu der oberen Wegrag-Lippe (12) für von dem Lichtelement (28) emittierten Licht vorhanden ist, sodass im eingebauten Zustand der Sockelleiste (8) von dem Lichtelement (28) emittiertes Licht von der Wand (4) reflektiert wird, und von unten oder schräg von unten und hinten auf die obere Wegrag-Lippe (12) auftrifft, sodass diese illuminiert wird.

## Beschreibung

Die Erfindung betrifft eine Sockelleiste zur Anordnung an einem Gebäude-Übergang zwischen einem unteren Wandende einer Gebäudewand und einem angrenzenden Fußbodenbereich sowie einen Gebäude-Übergang zwischen einem unteren Wandende einer Gebäudewand und einem angrenzenden Fußbodenbereich mit einer solchen Sockelleiste.

Sockelleisten mit einer Beleuchtungsfunktion sind auf dem Markt bekannt. Allerdings treten bei solchen Sockelleisten leicht Beschädigungen an den Lichtelementen auf, und solche Sockelleisten sind in der Herstellung verhältnismäßig teuer.

Es ist daher eine Aufgabe der vorliegenden Erfindung, eine Sockelleiste mit Beleuchtungsfunktion anzugeben, bei der Beschädigungen der Lichtelemente zuverlässig vermieden werden und die kostengünstig hergestellt werden kann. Des Weiteren soll ein entsprechender Gebäude-Übergang mit einer solchen Sockelleiste angegeben werden.

Diese Aufgaben werden durch den Gegenstand der unabhängigen Patentansprüche vollständig gelöst. Vorteilhafte Weiterbildungen ergeben sich aus den abhängigen Ansprüchen.

Eine erfindungsgemäße Sockelleiste beinhaltet die Merkmale des unabhängigen Patentanspruchs 1.

In einer ersten Variante der erfindungsgemäßen Sockelleiste ist eine obere Wegrag-Lippe an der Oberseite des Grundkörpers, insbesondere an dem vorderen oder hinteren Ende der Oberseite des Grundkörpers vorgesehen, die wenigstens teilweise aus einem transluzenten oder transparenten Material ist. Dabei ist ein oberer Aufnahmeraum an oder in der Rückseite des Grundkörpers angeordnet, in dem wenigstens ein Lichtelement, insbesondere eine LED so angebracht und ausgebildet ist, dass Licht nach hinten oder schräg nach hinten und oben emittiert wird. Der oberhalb des oberen Aufnahmeraums gelegene Abschnitt der Rückseite des Grundkörpers ist so ausgebildet, dass ein Licht-Durchgangsbereich zu der oberen Wegrag-Lippe für von dem Lichtelement emittierten Licht vorhanden ist, sodass im eingebauten Zustand der Sockelleiste von dem Lichtelement emittiertes Licht von der Wand reflektiert wird, und von unten oder schräg von unten und hinten auf die Wegrag-Lippe auftrifft, sodass diese illuminiert wird.

In einer zweiten Variante der erfindungsgemäßen Sockelleiste ist eine untere Wegrag-Lippe an der Unterseite des Grundkörpers, insbesondere an dem vorderen Ende der Unterseite des Grundkörpers vorgesehen, die wenigstens teilweise aus einem transluzenten oder transparenten Material ist. Dabei ist an oder in der Unterseite des Grundkörpers ein unterer Aufnahmeraum angeordnet, in dem wenigstens ein Lichtelement, insbesondere eine LED so angebracht und ausgebildet ist, dass Licht nach unten oder schräg nach unten und vorne emittiert wird. Der vor dem unteren Aufnahmeraum gelegene Abschnitt der Unterseite des Grundkörpers ist so ausgebildet, dass ein Licht-Durchgangsbereich zu der unteren Wegrag-Lippe für von dem Lichtelement emittierten Licht vorhanden ist, sodass im eingebauten Zustand der Sockelleiste von dem Lichtelement emittiertes Licht von dem unteren Fussbodenbereich reflektiert wird, und von hinten oder schräg von hinten und unten auf die Wegrag-Lippe auftrifft, sodass diese illuminiert wird.

In einer dritten Variante der erfindungsgemäßen Sockelleiste sind die erste und die zweite Variante kombiniert. Die obere Wegrag-Lippe und die untere Wegrag-Lippe sind dabei wenigstens teilweise aus einem transluzenten oder transparenten Material. Es sind sowohl ein oberer Aufnahmeraum als auch ein unterer Aufnahmeraum in dem Grundkörper ausgebildet, in denen jeweils wenigstens ein Lichtelement so angebracht und ausgebildet ist, dass die obere Wegrag-Lippe und die untere Wegrag-Lippe so illuminiert werden, wie dies im Anspruch 1 im Einzelnen definiert ist.

Die obere Wegrag-Lippe und/oder die untere Wegrag-Lippe können dabei insbesondere vollständig aus einem transluzenten oder transparenten Material sein.

Die obere Wegrag-Lippe und/oder die untere Wegrag-Lippe können dabei insbesondere wenigstens teilweise aus einem transluzenten oder transparenten Material sein, das zudem gegenüber dem Grundkörper der Sockelleiste weicher ist, zum Beispiel aus einem weichen Kunststoffmaterial, zum Beispiel TPE, W-PVC, etc.

Unter einem transluzenten Material wird vorliegend auch ein Material verstanden, dass milchig durchgefärbt ist.

Gemäß einem der Erfindung zugrunde liegenden Erkenntnis können Lichtelemente, die bei im Markt bekannten Sockelleisten an der Vorderseite oder an der Oberseite der Sockelleiste angeordnet sind, leicht beschädigt werden, insbesondere durch mechanische Stöße, zum Beispiel mit einem Staubsauger.

Gemäß einem Grundgedanken der Erfindung sind bei der erfindungsgemäßen Sockelleiste das Lichtelement bzw. die Lichtelemente an der Rückseite bzw. der Unterseite des Grundkörpers und somit verdeckt angeordnet und sind im eingebauten Zustand zuverlässig vor Beschädigungen zum Beispiel durch mechanische Stöße geschützt. Des Weiteren sind solchermaßen angeordnete Lichtelemente auch vor Staub und dem Eindringen von Feuchtigkeit geschützt, zumal die obere Wegrag-Lippe und/oder die untere Wegrag-Lippe den Raum hinter der Sockelleiste verschließen und hinreichend gut abdichten.

Das Lichtelement bzw. die Lichtelemente sind im eingebauten Zustand von außen her nicht sichtbar. Dass ein oder mehr Lichtelemente in der Sockelleiste integriert sind, erkennt man erst dann, wenn das Lichtelement bzw. die Lichtelemente eingeschaltet werden.

Des Weiteren ist eine erfindungsgemäße Sockelleiste einfach und kostengünstig herstellbar, für die Lichtelemente müssen keine zusätzlichen Verkleidungen, Abdeckungen oder dergleichen vorgesehen werden. Die Abdeckungsfunktion wird durch die obere Wegrag-Lippe und/oder die untere Wegrag-Lippe, die ja ohnehin vorhanden ist, erfüllt.

Gemäß einem weiteren Grundgedanken der Erfindung ergibt sich durch die Beleuchtung der oberen Wegrag-Lippe und/oder der unteren Wegrag-Lippe eine indirekte Beleuchtung, ein besonders angenehmer Lichteffekt und eine harmonische Lichtverteilung und Lichtstreuung in den Raum hinein.

Erfindungsgemäße Sockelleisten werden häufig durch Extrusion hergestellt. Die Wegrag-Lippen können dabei mit extrudiert, insbesondere koextrudiert werden. Dadurch ergibt sich eine einteilige Sockelleiste, die einfach herstellbar und schnell zu verarbeiten ist.

Alternativ können die Wegrag-Lippen auch auf andere Weise mit dem Grundkörper verbunden werden, zum Beispiel in entsprechende Wegrag-Lippenaufnahme-Bereiche eingedrückt oder eingeklipst werden.

Gemäß einer weiteren Erkenntnis erfüllen die Wegrag-Lippen eine Doppelfunktion, nämlich erstens die Funktion der Abdichtung und zweitens die Funktion der Beleuchtung.

Als Lichtelemente sind insbesondere LEDs gut geeignet. Die Lichtelemente haben insbesondere eine geeignete Stromversorgung. Es können eine Vielzahl von Lichtelementen nebeneinander, nach Art eines LED-Leuchtstreifens in dem oberen und/oder unteren Aufnahmeraum angeordnet sein.

Des Weiteren ist eine erfindungsgemäße Sockelleiste einfach stanzbar und ohne zusätzliche Zubehörteile zu verlegen. Erfindungsgemäße Sockelleisten können bei Innen-und Außen-Ecken einfach auf Gehrung gestanzt werden.

Bei der Herstellung der Sockelleiste aus geschäumtem Kunststoffmaterial können Gewicht und Material eingespart werden, verglichen mit der Herstellung der Sockelleiste aus massivem Kunststoffmaterial.

Der Grundkörper der erfindungsgemäßen Sockelleiste kann auch eine Hohlkammerstruktur aufweisen.

Bei der ersten Variante der erfindungsgemäßen Sockelleiste kann zudem eine untere Wegrag-Lippe an der Unterseite des Grundkörpers, insbesondere an dem vorderen Ende der Unterseite des Grundkörpers vorgesehen sein, die aus einem anderen Material als das Material der oberen Wegrag-Lippe ist, zum Beispiel aus nicht transparentem Kunststoffmaterial, insbesondere aus einem nicht transparenten, gegenüber dem Grundkörper der Sockelleiste weicheren Kunststoffmaterial, zum Beispiel TPE, W-PVC, etc.

Bei der zweiten Variante der erfindungsgemäßen Sockelleiste kann zudem eine obere Wegrag-Lippe an der Oberseite des Grundkörpers, insbesondere an dem vorderen oder hinteren Ende der Oberseite des Grundkörpers vorgesehen sein, die aus einem anderen Material als das Material der unteren Wegrag-Lippe ist, zum Beispiel aus nicht transparentem Kunststoffmaterial, insbesondere aus einem nicht transparenten, gegenüber dem Grundkörper der Sockelleiste weicheren Kunststoffmaterial, zum Beispiel TPE, W-PVC, etc.

Gemäß einer ersten Ausführungsform ist der unterhalb des oberen Aufnahmeraums gelegene Abschnitt der Rückseite des Grundkörpers zur flächigen Anlage an dem unteren Wandende bestimmt.

Gemäß einer weiteren Ausführungsform ist der hinter dem unteren Aufnahmeraum gelegene Abschnitt der Unterseite des Grundkörpers zur Auflage auf dem Fussbodenbereich bestimmt.

Durch eine solche flächige Anlage bzw. Auflage ergibt sich eine zuverlässige Anbringung der Sockelleiste an dem Gebäude-Übergang.

Gemäß einer weiteren Ausführungsform ist der obere Aufnahmeraum insbesondere so ausgebildet und/oder das Lichtelement so in dem oberen Aufnahmeraum angeordnet, dass die Normale des Lichtelements in einem Winkel von 5-50° schräg nach hinten oben gerichtet ist, bezogen auf eine horizontale Ebene.

Gemäß einer weiteren Ausführungsform ist der untere Aufnahmeraum insbesondere so ausgebildet und/oder das Lichtelement so in dem unteren Aufnahmeraum angeordnet, dass die Normale des Lichtelements nach unten weist oder in einem Winkel von 1-60° schräg nach hinten unten gerichtet ist, bezogen auf eine horizontale Ebene.

Durch eine solche geneigte Anordnung ergibt sich auf einfache Weise eine gute und harmonische Beleuchtung der jeweiligen Wegrag-Lippe.

Gemäß einer weiteren Ausführungsform ist der obere Aufnahmeraum als Ausnehmung im oberen hinteren Eckbereich des Grundkörpers ausgebildet.

Gemäß einer weiteren Ausführungsform ist der untere Aufnahmeraum als Ausnehmung in der Unterseite des Grundkörpers ausgebildet.

Eine solche Ausnehmung kann auf einfache Weise hergestellt werden, zum Beispiel bei Extrusion durch ein entsprechendes Werkzeug.

Alternativ kann eine solche Ausnehmung auch in den Grundkörper der Sockelleiste eingefräst, eingesägt oder eingeschabt werden.

Gemäß einer weiteren Ausführungsform weist der obere Aufnahmeraum eine schräge rückwärtige Lichtelement-Aufnahmefläche auf.

Der obere Aufnahmeraum kann nach oben hin durch einen oberen Vorsprungsbereich begrenzt werden, der einer Rückseite hat, die gegenüber dem unterhalb des oberen Aufnahmeraums gelegenen Abschnitt des Grundkörpers nach vorne versetzt ist, sodass ein Licht-Durchgangsbereich zu der oberen Wegrag-Lippe für von dem Lichtelement emittierten Licht gebildet wird.

Zwischen dem oberen Vorsprungsbereich und dem oberen Ende der schrägen rückwärtigen Lichtelement-Aufnahmefläche kann eine obere Stufe angeordnet sein.

Am unteren Ende der schrägen rückwärtigen Lichtelement-Aufnahmefläche kann eine untere Stufe angeordnet sein, die sich bis zu der Rückseite des Grundkörpers erstreckt.

Die Oberseite des Grundkörpers kann dabei mit einer geringeren Breite, insbesondere mit einer Breite von 70-95 % der Breite der Unterseite des Grundkörpers ausgebildet sein.

Eine solche Ausführungsform ist gut herstellbar und bewirkt eine besonders gute Beleuchtung.

Gemäß einer weiteren Ausführungsform weist der obere Aufnahmeraum eine schräge rückwärtige Lichtelement-Aufnahmefläche auf, die sich bis zu dem oberen Ende des Grundkörpers hin erstreckt, sodass ein Licht-Durchgangsbereich zu der oberen Wegrag-Lippe für von dem Lichtelement emittierten Licht gebildet wird.

Die Oberseite des Grundkörpers kann mit einer geringeren Breite, insbesondere mit einer Breite von 50-80 % der Breite der Unterseite des Grundkörpers ausgebildet sein.

Am unteren Ende der schrägen rückwärtigen Lichtelement-Aufnahmefläche kann eine Stufe angeordnet sein, die sich bis zu der Rückseite des Grundkörpers erstreckt.

Die obere Wegrag-Lippe kann an der Oberseite des Grundkörpers ungefähr an einer Breitenposition ansetzen, die einem mittleren Bereich der Gesamtbreite des Grundkörpers entspricht.

Eine solche Ausführungsform ist gut herstellbar und bewirkt ebenfalls eine besonders gute Beleuchtung.

Gemäß einer weiteren Ausführungsform weist der untere Aufnahmeraum eine nach unten weisende, im Wesentlichen waagerechte Lichtelement-Aufnahmefläche mit darauf angeordnetem Lichtelement auf.

Der untere Aufnahmeraum kann nach hinten durch einen Vorsprungsbereich begrenzt werden/sein, dessen Unterseite sich weiter nach unten erstreckt als der vor dem unteren Aufnahmeraum gelegene Bereich der Unterseite des Grundkörpers, sodass ein Licht-Durchgangsbereich zu der unteren Wegrag-Lippe für von dem Lichtelement emittierten Licht gebildet wird.

Die Unterseite des Vorsprungsbereichs kann zum Aufstehen auf dem Fussbodenbereich bestimmt sein.

Eine solche Ausführungsform ist gut herstellbar und bewirkt ebenfalls eine besonders gute Beleuchtung.

Gemäß einer weiteren Ausführungsform weist der untere Aufnahmeraum eine schräg nach unten hinten weisende Lichtelement-Aufnahmefläche auf.

Der untere Aufnahmeraum kann nach hinten durch einen Vorsprungsbereich begrenzt werden/sein, dessen Unterseite sich weiter nach unten erstreckt als der vor dem unteren Aufnahmeraum gelegene Bereich der Unterseite des Grundkörpers, sodass ein Licht-Durchgangsbereich zu der unteren Wegrag-Lippe für von dem Lichtelement emittierten Licht gebildet wird.

Die Unterseite des Vorsprungsbereichs kann zum Aufstehen auf dem Fussbodenbereich bestimmt sein.

Eine solche Ausführungsform ist gut herstellbar und bewirkt ebenfalls eine besonders gute Beleuchtung.

Gemäß einer weiteren Ausführungsform ist das Lichtelement so ausgebildet, dass es farbiges Licht emittiert, zum Beispiel rotes, grünes, blaues, gelbes etc. Licht. Dadurch kann ein besonderer Beleuchtungseffekt erzielt werden.

Gemäß einer weiteren Ausführungsform ist das Lichtelement so ausgebildet, dass es nacheinander Licht mit unterschiedlichen Farben emittiert, zum Beispiel nacheinander rotes, grünes, blaues, gelbes etc. Licht. Dadurch kann ein besonderer Beleuchtungseffekt erzielt werden.

Gemäß einer weiteren Ausführungsform kann das Lichtelement so ausgebildet sein, dass es neutrales Licht emittiert. Die obere und/oder die untere Wegrag-Lippe kann dabei wenigstens teilweise, insbesondere vollständig aus einem transluzenten, farbigen Kunststoffmaterial sein. Dadurch ergibt sich ebenfalls ein besonderer Beleuchtungseffekt. Der farbige Beleuchtungseffekt ergibt sich somit nicht aus dem Lichtelement selbst, sondern durch die Wegrag-Lippe aus farbigem Kunststoffmaterial.

Gemäß einer weiteren Ausführungsform kann das Lichtelement so ausgebildet sein, dass es neutrales Licht emittiert. Die obere und/oder die untere Wegrag-Lippe kann dabei aus einem transparenten, farblich neutralen Kunststoffmaterial sein, und die Oberfläche der oberen und/oder unteren Wegrag-Lippe kann wenigstens bereichsweise, insbesondere vollständig mit einer transluzenten bzw. durchscheinenden Farbschicht bedruckt oder lackiert sein. Die Farbschicht kann dabei so dünn ausgeführt sein, dass das Licht durchscheint. Der farbige Beleuchtungseffekt ergibt sich somit nicht aus dem Lichtelement oder aus der Wegrag-Lippe selbst, sondern durch die transluzente bzw. durchscheinende Farbschicht, die wenigstens bereichsweise, insbesondere vollständig auf die Oberfläche der oberen und/oder unteren Wegrag-Lippe aufgedruckt oder lackiert ist. Durch eine nur bereichsweise Aufbringung einer transluzenten oder durchscheinenden Farbschicht können besondere Lichtmustereffekte erreicht werden.

Gemäß einer weiteren Ausführungsform kann das Lichtelement so ausgebildet sein, dass es neutrales Licht emittiert. Die obere und/oder die untere Wegrag-Lippe kann dabei aus einem transparenten, farblich neutralen oder einem transluzenten, farbigen Kunststoffmaterial sein, und die Oberfläche der oberen und/oder unteren Wegrag-Lippe kann bereichsweise mit einer opaquen Schicht bedruckt oder lackiert sein. Durch eine nur bereichsweise Aufbringung einer opaquen bzw. undurchsichtigen Schicht können besondere Lichtmustereffekte erreicht werden, insbesondere auch in Kombination mit einer oberen und/oder unteren Wegrag-Lippe aus einem transluzenten, farbigen Kunststoffmaterial.

Gemäß einer weiteren Ausführungsform ist der Grundkörper der Sockelleiste aus einem nicht transparenten Kunststoffmaterial.

Gemäß einer weiteren Ausführungsform ist/sind die obere und/oder die untere Wegrag-Lippe aus einem transluzenten oder transparenten Kunststoffmaterial mit dem Grundkörper der Sockelleiste im Wege der Koextrusion hergestellt.

Dies erlaubt eine besonders kostengünstige Herstellung.

Bei dem Kunststoffmaterial kann es sich auch um ein recycelbares Kunststoffmaterial handeln, was besonders umweltfreundlich ist.

Typische Breiten von LED-Leuchtstreifen liegen insbesondere zwischen 5 und 12 mm. Dementsprechend ist der Aufnahmeraum vorteilhafterweise so ausgebildet, dass die Lichtelement-Aufnahmefläche wenigstens ein solche Breite hat, typischerweise zuzüglich Randbereichen von einigen mm auf beiden Seiten.

Die Erfindung betrifft auch einen Gebäude-Übergang zwischen einem unteren Wandende und einem angrenzenden Fußbodenbereich, mit einer daran angeordneten Sockelleiste der hier beschriebenen Art.

Bei der ersten Variante ist die Sockelleiste so an dem Gebäude-Übergang angeordnet, dass die Rückseite des Grundkörpers, ggf. mit einer darauf angebrachten Klebeschicht und die obere, rückwärtige Spitze der oberen Wegrag-Lippe an der Wand anliegen und ein Licht-Durchgangsbereich oberhalb des oberen Aufnahmeraums der Sockelleiste zu der Wand gebildet wird. Das Licht wird durch das Lichtelement nach hinten/schräg nach hinten oben emittiert und von der Wand reflektiert, und trifft von unten oder schräg von unten und hinten auf die obere Wegrag-Lippe auf und illuminiert diese.

Bei der zweiten Variante ist die Sockelleiste so an dem Gebäude-Übergang angeordnet, dass die Rückseite des Grundkörpers, ggf. mit einer darauf angebrachten Klebeschicht an dem unteren Wandende anliegt und die untere, vordere Spitze der unteren Wegrag-Lippe an dem Fussbodenbereich anliegt und ein Licht-Durchgangsbereich vor dem unteren Aufnahmeraum der Sockelleiste zu dem Fussbodenbereich gebildet wird. Das Licht wird durch das Lichtelement nach unten oder schräg nach unten vorne emittiert und von dem Fussbodenbereich reflektiert, und trifft von hinten oder schräg von hinten und unten auf die untere Wegrag-Lippe auf und illuminiert diese.

Für einen solchen Gebäude-Übergang gelten die vorstehenden mit Bezug auf die Sockelleiste beschriebenen Vorteile und Ausführungsformen in gleicher Weise. Zur Vermeidung von Wiederholungen werden diese nicht noch einmal erläutert.

Es versteht sich von selbst, dass die beiden Varianten auch kombiniert werden können.

Gemäß einer Ausführungsform wird das Licht durch das Lichtelement nach hinten/schräg nach hinten oben emittiert und von der Wand reflektiert, und trifft von unten oder schräg von unten und hinten auf die obere Wegrag-Lippe auf, illuminiert diese und beleuchtet den Raum.

Gemäß einer weiteren Ausführungsform wird das Licht durch das Lichtelement nach unten oder schräg nach unten vorne emittiert und von dem Fussbodenbereich reflektiert, und trifft von hinten oder schräg von hinten und unten auf die untere Wegrag-Lippe auf, illuminiert diese und beleuchtet den Raum.

Somit ergibt sich nicht nur eine Beleuchtung der jeweiligen Wegrag-Lippe, sondern auch eine Beleuchtung des Raumes. Somit können gegebenenfalls weitere Leuchtmittel in dem Raum eingespart werden.

Die Erfindung ist nachfolgend anhand von Ausführungsbeispielen mit Bezug auf die beigefügten Figuren näher erläutert.

Figur 1 zeigt eine schematische Darstellung eines Gebäude-Übergangs zwischen einem unteren Wandende und einem angrenzenden Fußbodenbereich mit einer an dem Gebäude-Übergang angeordneten Sockelleiste, gemäß einem ersten Ausführungsbeispiel der vorliegenden Erfindung;

Figur 2 zeigt eine schematische Darstellung eines Gebäude-Übergangs zwischen einem unteren Wandende und einem angrenzenden Fußbodenbereich mit einer an dem Gebäude-Übergang angeordneten Sockelleiste, gemäß einem zweiten Ausführungsbeispiel der vorliegenden Erfindung;

Figur 3 zeigt eine vergrößerte Detailansicht eines oberen Bereichs der Sockelleiste aus Figur 2 mit dem dahinter gelegenen Wandbereich;

Figur 4 zeigt eine schematische Darstellung eines Gebäude-Übergangs zwischen einem unteren Wandende und einem angrenzenden Fußbodenbereich mit einer an dem Gebäude-Übergang angeordneten Sockelleiste, gemäß einem dritten Ausführungsbeispiel der vorliegenden Erfindung;

Figur 5 zeigt eine schematische Darstellung eines Gebäude-Übergangs zwischen einem unteren Wandende und einem angrenzenden Fußbodenbereich mit einem schematisch dargestellten unteren Bereich einer an dem Gebäude-Übergang angeordneten Sockelleiste, gemäß einem vierten Ausführungsbeispiel der vorliegenden Erfindung.

In den Figuren sind dabei das untere Wandende 4, der Fußbodenbereich 6 mit Estrich, und der zwischen dem Fußbodenbereich 6 und dem unteren Wandende 4 gelegene Übergangsbereich, insbesondere eine Fuge, jeweils in Schnittdarstellung gezeigt, wohingegen die Sockelleiste 8 jeweils in einer Seitenansicht gezeigt ist.

Bei dem Gebäude-Übergang 2 handelt es sich insbesondere um einen Gebäude-Übergang 2 in einem Gebäude-Innenbereich. Der Fußbodenbereich 6 ist dabei in Form von zwei übereinander angeordneten Bestandteilen gezeigt, der untere Bestandteil kann z. B. ein Estrich sein, der obere Bestandteil kann als geeigneter Bodenbelag, wie ein Parkett, ein Laminat, oder dergleichen ausgebildet sein.

Zwischen dem unteren Wandende 4 und dem angrenzenden Fußbodenbereich 6 ist dabei jeweils ein rechter Winkel vorhanden.

Die in den Figuren 1 bis 5 gezeigten Sockelleisten 8 sind an diesem Gebäude-Übergang 2 angeordnet, insbesondere sind diese mittels einer nicht gezeigten Kleberschicht zwischen deren Rückseite und der Vorderseite des unteren Wandendes 4 an dem Wandende 4 befestigt. Alternativ dazu kann die Befestigung auch mittels Nägeln oder Schrauben erfolgen, die durch die Sockelleiste 8 verlaufen und in dem unteren Wandende 4 verankert sind. Für eine vereinfachte Darstellung ist die Befestigung der Sockelleisten 8 an dem Gebäude-Übergang 2 jeweils nicht gezeigt.

Die Sockelleiste 8 hat einen Grundkörper 10 mit einer Vorderseite 16, mit einer Rückseite 18, mit einer Unterseite 22 und mit einer Oberseite 20. Die Vorderseite 16 und die Oberseite 18 sind dabei parallel zum unteren Wandende 4 angeordnet, und die Oberseite 20 und die Unterseite 22 sind dabei parallel zum Fußbodenbereich 6 angeordnet.

Am Übergang zwischen der Unterseite 22 und der Rückseite 18 hat der Grundkörper 10 eine schräge Eckfläche, im oberen Bereich der Rückseite 18 des Grundkörpers 10 ist ein Aufnahmebereich 20 für ein Lichtelement 28 in dem Grundkörper 10 ausgebildet. Dieser Aufnahmebereich 24 wird nach oben hin durch eine obere Stufe 32 eines Vorsprungsbereichs 30 begrenzt. Nach unten hin wird der Aufnahmebereich 24 durch eine untere Stufe 34 begrenzt.

Die Rückseite des oberen Vorsprungsbereichs 30 ist gegenüber der Rückseite 18 des unterhalb des Aufnahmeraums 24 gelegenen Bereichs der Rückseite 18 etwas nach vorne versetzt, sodass ein Licht-Durchgangsbereich von dem Aufnahmeraum 24 und des in dem Aufnahmeraum 24 angeordneten Lichtelements 28 zu der oberen Wegrag-Lippe 12 geschaffen wird.

Der Aufnahmeraum 24 umfasst dementsprechend eine Lichtelement-Aufnahmefläche 26, die gegenüber den Rückseiten des oberen Vorsprungsbereichs 30 und der Rückseite des unterhalb des Aufnahmeraums 24 gelegenen Bereichs der Rückseite 18, bezogen auf den Grundkörper 10 nach innen, bezogen auf die Vorderseite 16 des Grundkörpers 10 nach vorne versetzt ist.

Des Weiteren ist die Lichtelement-Aufnahmefläche 26 schräg nach oben bzw. vorne geneigt, etwa um einen Winkel von 10 bis 20°, bezogen auf die senkrechte Mittelebene der Sockelleiste 8, und die Stufen 32 und 34 sind ebenfalls um einen entsprechenden Winkel geneigt. Durch eine solche Schrägstellung der Lichtelement-Aufnahmefläche 26 wird ein günstiger Lichtstrahlenverlauf gewährleistet, wie dies in Figur 1 durch die eingezeichneten Lichtstrahlen gezeigt ist.

An der Oberseite 20 des Grundkörpers 10, insbesondere an dem hinteren Ende der Oberseite 20 des Grundkörpers 10 setzt eine obere Wegrag-Lippe 12 an. Analog dazu umfasst die Sockelleiste 8 eine untere Wegrag-Lippe 14, die am Übergangsbereich zwischen Vorderseite 16 und Unterseite 22 des Grundkörpers 10 ansetzt.

Die Länge der oberen Wegrag-Lippe 12 ist dabei so bemessen, dass sie im eingebauten Zustand der Sockelleiste 8, wie er in Figur 1 gezeigt ist, dichtend an der Wand 4 anliegt.

Die obere Wegrag-Lippe 12 erstreckt sich dabei schräg nach hinten oben, und die untere Wegrag-Lippe 14 erstreckt sich dabei schräg nach unten vorne. Die Wegrag-Lippen 12 sind aus einem flexibleren Kunststoffmaterial als der Grundkörper 10, insbesondere aus einem thermoplastischen Elastomer TPE, W-PVC, etc. Sie haben die Funktion, sich im eingebauten Zustand der Sockelleiste 8 dichtend an die Wand 4 bzw. an den Fußbodenbereich 6 anzulegen, und das Eindringen von Staub, Verschmutzungen und Feuchtigkeit in den nicht sichtbaren Bereich unterhalb und hinter der Sockelleiste 8 zu verhindern.

Des Weiteren hat die obere Wegrag-Lippe 12 die Funktion einer passiven bzw. indirekten Beleuchtung/Illuminierung. Das Lichtelement 28 kann dabei insbesondere als LED bzw. als ein Streifen mit einer Vielzahl von nebeneinander angeordneten LED's ausgebildet sein. Diese Lichtelemente 28 verfügen über eine in Figur 1 nicht gezeigte Stromversorgung.

Der in Figur 1 gezeigte Strahlenverlauf des Lichtelements 28 ist nun wie folgt erläutert: Wie in Figur 1 mittels Lichtstrahlen skizziert, emittiert das Lichtelement 28 Licht nach hinten und insbesondere schräg nach hinten oben. Diese Lichtstrahlen treffen in einem schrägen Winkel auf die Wand 4 auf, in etwa in einem Wandbereich hinter dem Vorsprungsbereich 30, werden von dort in einem etwa gleichen Winkel reflektiert und treffen auf die obere Wegrag-Lippe 12 auf.

Die Wegrag-Lippe 12 ist aus transluzentem oder transparentem, flexiblem Material, sodass sie durch dieses Licht illuminiert bzw. hell beleuchtet wird. Dieses Licht tritt daraufhin schräg nach oben vorne in den Raum ein.

Dadurch dass die Lichtquelle, nämlich das Lichtelement 28 in dem abgedichteten Bereich an der Rückseite 18 der Sockelleiste 8 angeordnet und von außen nicht sichtbar ist, ist es vor Verschmutzungen und Beschädigungen zuverlässig geschützt. Des Weiteren ergibt sich durch die indirekte, insbesondere an der Wand 4 reflektierte Beleuchtung der oberen Wegrag-Lippe 12 eine günstige indirekte Beleuchtung mit großer Lichtstreuung.

Die in Figur 2 gezeigte Sockelleiste 2 entspricht in wesentlichen Teilen der Sockelleiste 2 aus Figur 1. Gleiche Elemente sind daher mit gleichen Bezugszeichen gekennzeichnet, und werden hier nicht noch einmal beschrieben.

Die Sockelleiste 2 aus Figur 2 unterscheidet sich von der Sockelleiste 2 aus Figur 1 durch die Ausbildung des Aufnahmeraums 24, der Oberseite 20 und der oberen Wegrag-Lippe 12.

Bei der Sockelleiste 2 aus Figur 2 ist kein Vorsprungsbereich 30 vorhanden. Die schräge rückwärtige Lichtelement-Aufnahmefläche 26 verläuft daher von der unteren Stufe 34 bis zur Oberseite 20 des Grundkörpers 10. Die Oberseite 20 ist dementsprechend weniger breit ausgebildet als die Oberseite 20 in Figur 1. Die Breite der Oberseite 20 bei der Sockelleiste 2 aus Figur 2 entspricht etwa der Hälfte bis 2/3 der Gesamtbreite des Grundkörpers 10 der Sockelleiste 8. Die obere Wegrag-Lippe 12 hingegen ist deutlich länger ausgebildet als die obere Wegrag-Lippe 12 aus Figur 1. Sie setzt an dem hinteren, in Figur 1 links gezeigten Ende der Oberseite 20 des Grundkörpers 10 der Sockelleiste 8 an, somit ungefähr an einer Breitenposition, die einem mittleren Bereich des Gesamtbreite des Grundkörpers 10 entspricht, und erstreckt sich von dort aus schräg nach hinten oben.

Die Länge der oberen Wegrag-Lippe 12 ist dabei so bemessen, dass sie im eingebauten Zustand der Sockelleiste 8, wie er in Figur 2 gezeigt ist, dichtend an der Wand 4 anliegt.

Der in Figur 2 gezeigte Strahlenverlauf des Lichtelements 28 ist nun wie folgt erläutert: Von der schrägen Lichtelement-Aufnahmefläche 26 und dementsprechend leicht schräg nach hinten oben angeordneten Lichtelement 28 wird Licht nach schräg hinten oben emittiert. Dieses wird an der Wand 4, insbesondere in einem Bereich hinter dem oberen Bereich des Aufnahmeraums 24 schräg nach innen oben reflektiert und gelangt so zu der oberen Wegrag-Lippe 12, die dadurch illuminiert wird. Dieses Licht tritt durch die transluzente oder transparente obere Wegrag-Lippe 12 durch und beleuchtet somit auch den Raum.

Bei der Sockelleiste 2 aus Figur 2 ist der Durchgangsbereich oberhalb des Lichtelements 28 deutlich breiter ausgebildet als bei der Sockelleiste 2 aus Figur 1, und die obere Wegrag-Lippe 12 ist ebenfalls deutlich länger ausgebildet als die obere Wegrag-Lippe 12 aus Figur 1.

Dementsprechend ist die für einen Betrachter im Raum wahrnehmbare beleuchtete Fläche deutlich größer, und auch die Lichtstreuung ist deutlich breiter, sodass das Licht auch weiter nach vorne in den Raum gelangt, als bei der Wegrag-Lippe 12 aus Figur 1.

Obgleich in Figur 2 nicht dargestellt, kann auch Licht von dem Lichtelement 28, was in Figur 2 nach oben emittiert wird, direkt, ohne Reflexion an der Wand 4 auf die Wegrag-Lippe 12 gelangen und diese erleuchten, was aufgrund der schmaleren Ausbildung des Licht-Durchgangsbereichs der Sockelleiste 2 aus Figur 1 nur in begrenzterem Umfang möglich ist.

In Figur 3 sind gestrichelt noch andere Orientierungen und Anordnungen des Lichtelements 28 innerhalb des Aufnahmeraums 24 sowie andere Ausbildungen des Aufnahmeraums 24 skizziert.

Der Aufnahmeraum kann auch eine anders geneigte Lichtelement-Aufnahmefläche 26 und somit ein anders ausgerichtetes Lichtelement 28 aufweisen.

Bei einer ersten, punktiert-gestrichelt dargestellten Variante sind die Lichtelement-Aufnahmefläche 26 und das Lichtelement 28 im Wesentlichen senkrecht orientiert.

In einer weiteren, punktiert-gestrichelt dargestellten Variante sind die Lichtelement-Aufnahmefläche 26 und das Lichtelement 28 leicht nach unten geneigt angeordnet.

In einer weiteren, punktiert dargestellten Variante ist der Aufnahmeraum als im Wesentlichen rechteckige Ausnehmung am hinteren Eckbereich des Grundkörpers 10 der Sockelleiste 8 ausgebildet, und das Lichtelement 28 ist nach oben orientiert. Die Lichtstrahlen können in dieser Variante, wie dies ebenfalls punktiert dargestellt ist, schräg nach hinten oben emittiert werden, sodass sie in einem Wandbereich unmittelbar hinter der oberen Wegrag-Lippe 12 nach innen oben reflektiert werden und somit auf die obere Wegrag-Lippe 12 auftreffen, diese illuminieren und danach in den Raum eintreten und diesen beleuchten.

Die in Figur 4 gezeigte Sockelleiste 2 entspricht weitgehend der in Figur 1 gezeigten Sockelleiste 2. Gleiche Elemente sind wiederum mit den gleichen Bezugszeichen gekennzeichnet, und werden hier nicht noch einmal erläutert.

Die Sockelleiste 2 aus Figur 4 hat einen schmaleren Grundkörper 10 als die Sockelleisten der Figuren 1 bis 3. Die untere Wegrag-Lippe 12 ist dafür deutlich länger und etwas gebogen ausgebildet. Ihr rückwärtiger Bereich ist aus dem gleichen Kunststoffmaterial wie der Grundkörper 10 der Sockelleiste ausgebildet. Ihre Spitze ist aus weicherem Kunststoffmaterial ausgebildet. Die Unterseite 20 des Grundkörpers 10 ist im eingebauten Zustand der Sockelleiste 2, wie er in Figur 4 gezeigt ist, gegenüber dem Fußbodenbereich deutlich nach oben versetzt. Die obere Wegrag-Lippe 12 setzt nicht an einem hinteren Endbereich der Oberseite 20 des Grundkörpers 10 der Sockelleiste 2 an, sondern an einem vorderen Bereich der Oberseite 20, insbesondere in Verlängerung der Vorderseite 16, sie hat eine größere Länge und ist so bemessen, dass sie sich im eingebauten Zustand bis zu der Wand 4 erstreckt und sich dichtend an diese anlegt.

Die Vorderseite der Sockelleiste 8 hat somit von der unteren Spitze der unteren Wegrag-Lippe 14 über die Vorderseite 16 des Grundkörpers, bis zur Spitze der oberen Wegrag-Lippe 12 einen durchgehenden, geschwungenen Verlauf.

Der Vorsprungsbereich 30 und der Licht-Durchgangsbereich zwischen dem hinteren Ende des Vorsprungsbereichs 30 und der Vorderseite des dahinter liegenden Wandbereichs 4 ist ein Stück breiter ausgebildet als bei der Sockelleiste 2 aus Figur 1, sodass ein breiteres Lichstrahlenspektrum hindurch gelangen kann, an der Wand insbesondere in einem Bereich hinter dem Vorsprungsbereich 30 gespiegelt werden kann, anschließend auf die obere Wegrag-Lippe 12 auftreffen und diese illuminieren kann und anschließend weiter in den Raum gelangt, um diesen ebenfalls zu beleuchten.

In dem Ausführungsbeispiel der Figur 5 ist nun am unteren Ende der Sockelleiste 2 ein Lichtelement 28 angeordnet, und das durch dieses Lichtelement 28 emittierte Licht wird am unteren Fußbodenbereich 6 reflektiert. Es beleuchtet somit die untere Wegrag-Lippe 14 und tritt von unten her in den Raum ein und beleuchtet diesen.

In Figur 5 sind nun alternativ zwei Ausbildungen des Aufnahmeraums 36 an der Unterseite des Grundkörpers 10 der Sockelleiste 8 gezeigt:
In der ersten Ausbildung sind die Lichtelement-Aufnahmefläche 38 und das Lichtelement 28 schräg nach hinten unten geneigt, in einem entsprechend ausgebildeten Aufnahmeraum 36 an der Unterseite des Grundkörpers 10 angeordnet.

Bei der zweiten Ausbildung sind die Lichtelement-Aufnahmefläche 36 und das Lichtelement 28 in waagerechter Ausrichtung in einem entsprechend ausgebildeten Aufnahmeraum 36 an der Unterseite des Grundkörpers 10 angeordnet.

Bei beiden gezeigten Ausführungsformen ist ein Vorsprungsbereich 40 vorhanden, der sich in Verlängerung der Rückseite 18 quasi balkenförmig nach unten erstreckt. Mit der Unterseite des Vorsprungsbereichs 40 steht die Sockelleiste 8 auf dem Fußbodenbereich 6 auf. Der Aufnahmeraum 36 wird somit nach hinten durch die Vorderseite dieses Vorsprungsbereichs 40 begrenzt, nach vorne hin durch eine schräge Stufe, die sich bis zu dem waagrechten vorderen Ende der Unterseite 22 des Grundkörpers 10 hin erstreckt.

In einer nicht gezeigten Ausführungsform kann der Vorsprungsbereich auch L-förmig sein und mit der Unterseite seines waagerechten Schenkels auf dem Fußbodenbereich 6 aufstehen. Der Aufnahmeraum wird dabei nach hinten durch die Vorderseite dieses L-förmigen Vorsprungsbereichs begrenzt, und nach vorne hin durch eine schräge Stufe, die der in Figur 5 gezeigten schrägen Stufe entsprechen kann.

Zwischen dem waagrechten vorderen Endbereich der Unterseite 22 des Grundkörpers 10 und dem Fußbodenbereich 6 ist ein Licht-Durchgangsbereich gebildet, durch den, wie in Figur 5 mittels durchgehend und punktiert dargestellten Linien gezeigt, Lichtstrahlen von dem Lichtelement 38 verlaufen.

Dabei wird insbesondere das durch das Lichtelement 28 emittierte Licht an einem Fußbodenbereich 6 unterhalb dieses vorderen Unterseiten-Endbereichs 22 reflektiert, gelangt so zu der unteren Wegrag-Lippe 14. Diese wird dadurch illuminiert. Das Licht tritt anschließend von unten her in den Raum und beleuchtet diesen.

Der waagrechte vordere Endbereich der Unterseite 22 ist gegenüber der Unterseite des Vorsprungsbereichs 40 insbesondere nach oben versetzt.

In den Darstellungen der Figuren 1, 2, 4 und 5 sind die Spitzen der unteren Wegrag-Lippen 14 jeweils so dargestellt, dass diese ein Stück weit in den Fußbodenbereich 6 hinein verlaufen. In der Wirklichkeit liegen diese Spitzen oben auf dem Fußbodenbereich 6 an.

Für weitere Ausbildungen und Ausführungsformen des Lichtelements 28, der unteren und/oder oberen Wegrag-Lippe 12, 14, einschließlich einer darauf aufgebrachten Schicht, wird auf die im allgemeinen Beschreibungsteil und in den Patentansprüchen 9 bis 13 angegebenen Merkmale verwiesen. Diese können in Kombination mit dem in den Figuren 1 bis 5 gezeigten Lichtelement 28 und in Kombination mit der jeweiligen, in den Figuren 1 bis 5 gezeigten unteren und/oder oberen Wegrag-Lippe 12, 14 vorgesehen werden, was hiermit ausdrücklich mit offenbart ist.

### Bezugszeichenliste

- 2: Gebäude-Übergang
- 4: unteres Wandende
- 6: angrenzender Fußbodenbereich
- 8: Sockelleiste
- 10: Grundkörper
- 12: obere Wegrag-Lippe
- 14: untere Wegrag-Lippe
- 16: Vorderseite
- 18: Rückseite
- 20: Oberseite
- 22: Unterseite
- 24: Aufnahmeraum
- 26: Lichtelement-Aufnahmefläche
- 28: Lichtelement
- 30: Vorsprungsbereich
- 32: obere Stufe
- 34: untere Stufe
- 36: Aufnahmeraum
- 38: Lichtelement-Aufnahmefläche
- 40: Vorsprungsbereich

## Patentansprüche

1. Sockelleiste (8) zur Anordnung an einem Gebäude-Übergang (2) zwischen einem unteren Wandende einer Gebäudewand (4) und einem angrenzenden Fußbodenbereich (6), aufweisend:
einen Grundkörper (10), insbesondere mit einem viereckigen Querschnitt, zum Beispiel einem im Wesentlichen rechteckigen oder im Wesentlichen Parallelogramm-förmigen Querschnitt, mit einer Vorderseite (16), mit einer Rückseite (18), mit einer Oberseite (20) und mit einer Unterseite (22), oder einen Grundkörper (10), insbesondere mit einem dreieckigen Querschnitt mit einer Vorderseite, mit einer Rückseite und mit einer Unterseite; und
eine obere Wegrag-Lippe (12) an der Oberseite (20) des Grundkörpers (10), insbesondere an dem vorderen oder hinteren Ende der Oberseite (20) des Grundkörpers (10);
wobei die obere Wegrag-Lippe (12) wenigstens teilweise aus einem transluzenten oder transparenten Material ist;
wobei ein oberer Aufnahmeraum (24) an oder in der Rückseite (18) des Grundkörpers (10) angeordnet ist, in dem wenigstens ein Lichtelement (28), insbesondere eine LED so angebracht und ausgebildet ist, dass Licht nach hinten oder schräg nach hinten und oben emittiert wird; und
wobei der oberhalb des oberen Aufnahmeraums (24) gelegene Abschnitt der Rückseite (18) des Grundkörpers (10) so ausgebildet ist, dass ein Licht-Durchgangsbereich zu der oberen Wegrag-Lippe (12) für von dem Lichtelement (28) emittierten Licht vorhanden ist, sodass im eingebauten Zustand der Sockelleiste (8) von dem Lichtelement (28) emittiertes Licht von der Wand (4) reflektiert wird, und von unten oder schräg von unten und hinten auf die obere Wegrag-Lippe (12) auftrifft, sodass diese illuminiert wird;
und/oder
eine untere Wegrag-Lippe (14) an der Unterseite (22) des Grundkörpers (10), insbesondere an dem vorderen Ende der Unterseite (22) des Grundkörpers (10);
wobei die untere Wegrag-Lippe (14) wenigstens teilweise aus einem transluzenten oder transparenten Material ist;
wobei an oder in der Unterseite (22) des Grundkörpers (10) ein unterer Aufnahmeraum (36) angeordnet ist, in dem wenigstens ein Lichtelement (28), insbesondere eine LED so angebracht und ausgebildet ist, dass Licht nach unten oder schräg nach unten und vorne emittiert wird; und
wobei der vor dem unteren Aufnahmeraum (36) gelegene Abschnitt der Unterseite (22) des Grundkörpers (10) so ausgebildet ist, dass ein Licht-Durchgangsbereich zu der unteren Wegrag-Lippe (14) für von dem Lichtelement (28) emittierten Licht vorhanden ist, sodass im eingebauten Zustand der Sockelleiste (8) von dem Lichtelement (28) emittiertes Licht von dem unteren Fußbodenbereich (6) reflektiert wird, und von hinten oder schräg von hinten und unten auf die untere Wegrag-Lippe (14) auftrifft, sodass diese illuminiert wird.

2. Sockelleiste (8) nach Anspruch 1,
wobei der unterhalb des oberen Aufnahmeraums (24) gelegene Abschnitt der Rückseite (18) des Grundkörpers (10) zur flächigen Anlage an dem unteren Wandende (4) bestimmt ist; und/oder
wobei der hinter dem unteren Aufnahmeraum (36) gelegene Abschnitt der Unterseite (22) des Grundkörpers (10) zur Auflage auf dem Fußbodenbereich (6) bestimmt ist.

3. Sockelleiste (8) nach Anspruch 1 oder 2,
wobei der obere Aufnahmeraum (24) so ausgebildet und/oder das Lichtelement (28) so in dem oberen Aufnahmeraum (24) angeordnet ist, dass die Normale des Lichtelements (28) in einem Winkel insbesondere von 5-50° schräg nach hinten oben gerichtet ist, bezogen auf eine horizontale Ebene; und/oder
wobei der untere Aufnahmeraum (36) so ausgebildet und/oder das Lichtelement (28) so in dem unteren Aufnahmeraum (36) angeordnet ist, dass die Normale des Lichtelements (28) nach unten weist oder in einem Winkel insbesondere von 1-60° schräg nach hinten unten gerichtet ist, bezogen auf eine horizontale Ebene.

4. Sockelleiste (8) nach einem der vorhergehenden Ansprüche,
wobei der obere Aufnahmeraum (24) als Ausnehmung im oberen hinteren Eckbereich des Grundkörpers (10) ausgebildet ist; und/oder
wobei der untere Aufnahmeraum (36) als Ausnehmung in der Unterseite (22) des Grundkörpers (10) ausgebildet ist.

5. Sockelleiste (8) nach Anspruch 4,
wobei der obere Aufnahmeraum (24) eine schräge rückwärtige Lichtelement-Aufnahmefläche (26) aufweist; und/oder
wobei der obere Aufnahmeraum (24) nach oben hin durch einen oberen Vorsprungsbereich (30) begrenzt wird, der einer Rückseite hat, die gegenüber dem unterhalb des oberen Aufnahmeraums (24) gelegenen Abschnitt des Grundkörpers (10) nach vorne versetzt ist, sodass ein Licht-Durchgangsbereich zu der oberen Wegrag-Lippe (12) für von dem Lichtelement (28) emittierten Licht gebildet wird; und/oder
wobei zwischen dem oberen Vorsprungsbereich (30) und dem oberen Ende der schrägen rückwärtigen Lichtelement-Aufnahmefläche (26) eine obere Stufe (32) angeordnet ist; und/oder
wobei am unteren Ende der schrägen rückwärtigen Lichtelement-Aufnahmefläche (26) eine untere Stufe (34) angeordnet ist, die sich bis zu der Rückseite (18) des Grundkörpers (10) erstreckt; und/oder
wobei die Oberseite (20) des Grundkörpers (10) mit einer geringeren Breite, insbesondere mit einer Breite von 70-95 % der Breite der Unterseite (22) des Grundkörpers (10) ausgebildet ist.

6. Sockelleiste (8) nach Anspruch 4,
wobei der obere Aufnahmeraum (24) eine schräge rückwärtige Lichtelement-Aufnahmefläche (36) aufweist, die sich bis zu dem oberen Ende des Grundkörpers (10) hin erstreckt, sodass ein Licht-Durchgangsbereich zu der oberen Wegrag-Lippe (12) für von dem Lichtelement (28) emittierten Licht gebildet wird; und/oder
wobei die Oberseite (20) des Grundkörpers (10) mit einer geringeren Breite, insbesondere mit einer Breite von 50-80 % der Breite der Unterseite (22) des Grundkörpers (10) ausgebildet ist; und/oder
wobei am unteren Ende der schrägen rückwärtigen Lichtelement-Aufnahmefläche (26) eine Stufe (34) angeordnet ist, die sich bis zu der Rückseite (18) des Grundkörpers (10) erstreckt; und/oder
wobei die obere Wegrag-Lippe (12) an der Oberseite (20) des Grundkörpers (10) ungefähr an einer Breitenposition ansetzt, die einem mittleren Bereich der Gesamtbreite des Grundkörpers (10) entspricht.

7. Sockelleiste (8) nach einem der vorhergehenden Ansprüche,
wobei der untere Aufnahmeraum (36) eine nach unten weisende, im Wesentlichen waagerechte Lichtelement-Aufnahmefläche mit darauf angeordnetem Lichtelement (28) aufweist; und/oder
wobei der untere Aufnahmeraum (36) nach hinten durch einen Vorsprungsbereich (40) begrenzt wird, dessen Unterseite sich weiter nach unten erstreckt als der vor dem unteren Aufnahmeraum (36) gelegene Bereich der Unterseite (22) des Grundkörpers (10), sodass ein Licht-Durchgangsbereich zu der unteren Wegrag-Lippe (14) für von dem Lichtelement (28) emittierten Licht gebildet wird; und/oder
wobei die Unterseite des Vorsprungsbereichs (40) zum Aufstehen auf dem Fußbodenbereich (6) bestimmt ist.

8. Sockelleiste (8) nach einem der Ansprüche 1 bis 6,
wobei der untere Aufnahmeraum (36) eine schräg nach unten hinten weisende Lichtelement-Aufnahmefläche (38) aufweist; und/oder
wobei der untere Aufnahmeraum (36) nach hinten durch einen Vorsprungsbereich (40) begrenzt wird, dessen Unterseite sich weiter nach unten erstreckt als der vor dem unteren Aufnahmeraum (36) gelegene Bereich der Unterseite (22) des Grundkörpers (10), sodass ein Licht-Durchgangsbereich zu der unteren Wegrag-Lippe (14) für von dem Lichtelement (28) emittierten Licht gebildet wird; und/oder
wobei die Unterseite des Vorsprungsbereichs (40) zum Aufstehen auf dem Fußbodenbereich (6) bestimmt ist.

9. Sockelleiste (8) nach einem der vorhergehenden Ansprüche,
wobei das Lichtelement (28) so ausgebildet ist, dass es farbiges Licht emittiert; und/oder
wobei das Lichtelement (28) so ausgebildet ist, dass es nacheinander Licht mit unterschiedlichen Farben emittiert.

10. Sockelleiste (8) nach einem der Ansprüche 1 bis 8,
wobei das Lichtelement (28) so ausgebildet ist, dass es neutrales Licht emittiert; und/oder
wobei die obere und/oder die untere Wegrag-Lippe (14) wenigstens teilweise, insbesondere vollständig aus einem transluzenten, farbigen Kunststoffmaterial ist.

11. Sockelleiste (8) nach einem der Ansprüche 1 bis 8,
wobei das Lichtelement (28) so ausgebildet ist, dass es neutrales Licht emittiert; und/oder
wobei die obere und/oder die untere Wegrag-Lippe (14) aus einem transparenten, farblich neutralen Kunststoffmaterial ist und die Oberfläche der oberen und/oder unteren Wegrag-Lippe (14) wenigstens bereichsweise, insbesondere vollständig mit einer transluzenten Farbschicht bedruckt oder lackiert ist.

12. Sockelleiste (8) nach einem der Ansprüche 1 bis 8,
wobei das Lichtelement (28) so ausgebildet ist, dass es neutrales Licht emittiert; und/oder
wobei die obere und/oder die untere Wegrag-Lippe (14) aus einem transparenten, farblich neutralen oder einem transluzenten, farbigen Kunststoffmaterial ist und die Oberfläche der oberen und/oder unteren Wegrag-Lippe (14) bereichsweise mit einer opaquen Schicht bedruckt oder lackiert ist.

13. Sockelleiste (8) nach einem der vorhergehenden Ansprüche,
wobei der Grundkörper (10) der Sockelleiste (8) aus einem nicht transparenten Kunststoffmaterial ist; und/oder
wobei die obere und/oder die untere Wegrag-Lippe (14) aus einem transluzenten oder transparenten Kunststoffmaterial mit dem Grundkörper (10) der Sockelleiste (8) im Wege der Koextrusion hergestellt ist.

14. Gebäude-Übergang (2) zwischen einem unteren Wandende einer Gebäudewand (4) und einem angrenzenden Fußbodenbereich (6), mit einer daran angeordneten Sockelleiste (8) nach einem der vorhergehenden Ansprüche;
wobei die Sockelleiste (8) so an dem Gebäude-Übergang (2) angeordnet ist, dass die Rückseite (18) des Grundkörpers (10), ggf. mit einer darauf angebrachten Klebeschicht und die obere, rückwärtige Spitze der oberen Wegrag-Lippe (12) an der Wand (4) anliegen und ein Licht-Durchgangsbereich oberhalb des oberen Aufnahmeraums (24) der Sockelleiste (8) zu der Wand (4) gebildet wird; und
wobei das Licht durch das Lichtelement (28) nach hinten/schräg nach hinten oben emittiert und von der Wand (4) reflektiert wird und von unten oder schräg von unten und hinten auf die obere Wegrag-Lippe (12) auftrifft und diese illuminiert;
und/oder
wobei die Sockelleiste (8) so an dem Gebäude-Übergang (2) angeordnet ist, dass die Rückseite (18) des Grundkörpers (10), ggf. mit einer darauf angebrachten Klebeschicht an dem unteren Wandende (4) anliegt und die untere, vordere Spitze der unteren Wegrag-Lippe (14) an dem Fußbodenbereich (6) anliegt und ein Licht-Durchgangsbereich vor dem unteren Aufnahmeraum (36) der Sockelleiste (8) zu dem Fußbodenbereich (6) gebildet wird; und
wobei das Licht durch das Lichtelement (28) nach unten oder schräg nach unten vorne emittiert und von dem Fußbodenbereich (6) reflektiert wird und von hinten oder schräg von hinten und unten auf die untere Wegrag-Lippe (14) auftrifft und diese illuminiert.

15. Gebäude-Übergang (2) nach Anspruch 14,
wobei das Licht durch das Lichtelement (28) nach hinten/schräg nach hinten oben emittiert und von der Wand (4) reflektiert wird und von unten oder schräg von unten und hinten auf die obere Wegrag-Lippe (12) auftrifft, diese illuminiert und den Raum beleuchtet; und/oder
wobei das Licht durch das Lichtelement (28) nach unten oder schräg nach unten vorne emittiert und von dem Fußbodenbereich (6) reflektiert wird und von hinten oder schräg von hinten und unten auf die untere Wegrag-Lippe (14) auftrifft, diese illuminiert und den Raum beleuchtet.
